# EUROPÄISCHE PATENTSCHRIFT

(11) **EP 1 693 518 B1**
(45) Veröffentlichungstag und Bekanntmachung des Hinweises auf die Patenterteilung: **21.05.2008**
(21) Anmeldenummer: 05003637.5
(22) Anmeldetag: 21.02.2005
(51) Int. Cl.: E01F 15/04

(54) **Schutzplankenstrang**
Guard rail
Glissière de sécurité

(43) Veröffentlichungstag der Anmeldung: 23.08.2006
(73) Patentinhaber: SPIG SCHUTZPLANKEN-PRODUKTIONS-GESELLSCHAFT MBH & CO. KG, 66839 Schmelz-Limbach (DE)
(72) Erfinder: Schmitt, Karl-Heinz, 66636 Tholey (DE)
(74) Vertreter: Ksoll, Peter

(56) Entgegenhaltungen:
- FR-A- 2 770 236
- FR-A- 2 834 307
- US-A- 5 462 258

## Beschreibung

Die Erfindung betrifft einen Schutzplankenstrang zur Anordnung neben einer Fahrbahn gemäß den Merkmalen im Oberbegriff von Patentanspruch 1.

Durch die EP 1 486 614 A1 zählt ein Schutzplankenstrang der gattungsgemäßen Art zum Stand der Technik. Der Schutzplankenstrang weist mehrere am Boden festgelegte vertikale metallische Pfosten und einen horizontalen Leitholm aus schussweise aneinander gesetzten Rundhölzern auf. Die Rundhölzer erstrecken sich an parallel verlaufenden metallischen Längsschienen, welche über Abstandshalter an den Pfosten befestigt sind. Die Rundhölzer sind mit den Längsschienen verschraubt. Hierzu weisen die Rundhölzer eine abgeflachte Rückseite auf. Zur Verstärkung der Rundhölzer ist ein metallischer Verstärkungsgurt vorgesehen, welcher die Rundhölzer in Längsrichtung durchsetzt.

Die bekannte Bauart hat sich im Einsatz gut bewährt und erreicht aufgrund ihrer stabilen Konstruktion sehr hohe Aufhaltestufen. Die Praxis hat jedoch gezeigt, dass sich die Montage auf der Baustelle schwierig und zeitaufwendig gestaltet.

Der Erfindung liegt daher ausgehend vom Stand der Technik die Aufgabe zugrunde, einen hinsichtlich der Montage verbesserten Schutzplankenstrang zu schaffen, der zudem variabel im Hinblick auf verschiedene Aufhaltestufen ausführbar ist.

Die Lösung dieser Aufgabe besteht nach der Erfindung in einem Schutzplankenstrang gemäß den Merkmalen von Patentanspruch 1.

Kernpunkt der Erfindung bildet die Maßnahme, dass die Längsschienen einen trapezförmigen Querschnitt aufweisen mit einem Steg und einem in Richtung zur Fahrbahn vorkragenden oberen und unteren Schenkel, wobei die Rundhölzer von den Längsschienen teilweise umgriffen sind. Aufeinander folgende Längsschienen sind mit ihren Enden überlappend miteinander verbunden. Die sich überlappenden Enden sind gegenüber den angrenzenden Längenabschnitten der Längsschienen von den Rundhölzern weg weisend abgekröpft.

Die Erfindung sieht eine in Längsrichtung durchgängige Längsschiene aus Metall vor, die an den Vertikalpfosten über Abstandshalter festgelegt ist. Das Profil der Längsschiene ist einstückig und weist einen einfach gestalteten trapezförmigen Querschnitt auf. Die Rundhölzer sind kraftschlüssig mit den einzelnen Schüssen der Längsschiene verschraubt. Damit die Rundhölzer durchgängig ohne Aussparung eingelegt und montiert werden können, sind die überlappenden Enden der Längsschienen von den Rundhölzern weg nach hinten verkröpft.

Zur Montage des erfindungsgemäßen Schutzplankenstrangs wird zunächst die Stahlkonstruktion aufgebaut. Hierzu werden die vertikalen Pfosten in den Boden gerammt. Der Abstand der Pfosten ist variabel und erfolgt in Anpassung auf die Gegebenheiten entlang der Fahrbahn. Anschließend werden die Längsschienen über die Abstandshalter an den Pfosten montiert und untereinander verbunden, so dass sich ein durchgehender Kanal der Längsschienen ergibt. Die Befestigung der Längsschienen an den Pfosten ist vorzugsweise so konfiguriert, dass diese als Sollbruchstellen fungieren. Hierdurch kann das defensive Aufhaltevermögen im Falle eines Aufpralls gesteigert bzw. verbessert werden. Nachdem die Stahlkonstruktion steht, wird der Leitholm aus Rundhölzern montiert. Hierzu werden die Rundhölzer in den Längsschienen positioniert und mittels Schraubbolzen festgelegt. Die Rundhölzer können fortlaufend aneinander stoßend montiert werden. Aufwendige Zuschnitts- oder Ausklinkschnitte in den Stoßbereichen sind nicht erforderlich. Lediglich in Kurvenabschnitten können einfache Gehrungsschnitte endseitig der Rundhölzer notwendig sein.

Der erfindungsgemäße Schutzplankenstrang zeichnet sich bei konstruktiv einfacher Gestaltung durch seine Montagefreundlichkeit aus. Zudem kann der Schutzplankenstrang je nach Ausgestaltung in einfacher Weise auf verschiedene Aufhaltestufen ausgelegt werden. Von Vorteil ist ferner, dass gerade aufgrund der Montagefreundlichkeit die Längen der einzelnen Schüsse vergrößert werden kann. Bislang sind Schüsse von 4 m Länge üblich. Nun kann auf eine Schusslänge von 6 m übergegangen werden. Hierdurch kann die Anzahl der Stoßstellen ebenso wie die notwendigen Verbindungsmittel und die Montagearbeiten um die Hälfte reduziert werden.

Vorteilhafte Ausgestaltungen des grundsätzlichen Erfindungsgedankens sind Gegenstand der abhängigen Patentansprüche 2 bis 10.

Die Enden zweier aufeinander folgender Längsschienen sind durch Schraubbolzen untereinander verbunden. Dies erfolgt bevor die Rundhölzer an den Längsschienen montiert werden. Durch die Verkröpfung der Enden wird ein Freiraum zwischen den Rundhölzern und den Enden gebildet, in den die Schraubenköpfe bzw. Muttern der Schraubbolzen liegen. Die Rundhölzer können fortlaufend aneinander stoßend montiert werden, ohne durch überstehende Enden der Schraubbolzen behindert zu werden. Die Rundhölzer selber sind wiederum mit den Enden der Längsschienen über Befestigungsbolzen verbunden, wobei die Befestigungsbolzen die Rundhölzer und die Enden der Längsschienen quer durchsetzen.

Zur Erhöhung der Aufhaltestufe können zwischen die Abstandshalter und die Pfosten metallische Längsprofile eingegliedert werden, welche durchgehend parallel zum Leitholm verlaufen. Die Längsprofile haben vorzugsweise einen C-förmigen Querschnitt, wobei innerhalb des Schutzplankenstrangs die offene Seite der Längsprofile von der Fahrbahn abgewandt angeordnet ist.

Zur Gewährleistung eines Unterfahrschutzes kann zusätzlich unterhalb des Leitholms ein durchgehender Metallholm aus einzelnen Schüssen montiert werden. Dieser ist unter Eingliederung von Distanzkörpern an den Pfosten festgelegt. Die unteren Metallholme weisen vorzugsweise einen C-förmigen Querschnitt auf. Die Distanzelemente sind insbesondere so konfiguriert und ausgelegt, dass sie eine Pufferwirkung erzielen. In der Praxis bewährt haben sich Distanzelemente aus kurzen Rohrabschnitten.

Diese Konstruktion dient insbesondere zum Schutz von gestürzten Zweiradfahrern. Zudem soll der untere Leitholm verhindern, dass Zweiradfahrer mit den Vorderrädern unter den oberen Leitholm gelangen können.

Je nach Straßensituation kann unterhalb des oberen Leitholms ein zweiter Leitholm angeordnet sein. Oberer und unterer Leitholm bilden so eine Doppelplankenanordnung. Hierdurch kann eine sehr hohe Aufhaltestufe gewährleistet werden. Solche Konstruktionen sind beispielsweise an Brücken, in engen Kurven oder in Gebieten mit großer Absturzgefahr sinnvoll.

Die am Boden festgelegten, vorzugsweise in den Boden gerammten vertikalen Pfosten weisen einen C-förmigen Querschnitt auf. Zur Erhöhung der Knicksteifigkeit sind die Pfosten auf ihrer von der Fahrbahn abgewandten offenen Seite am bodenseitigen Endabschnitt durch ein Verstärkungsblech verschlossen. Hierdurch kann das Widerstandsmoment der Pfosten nicht zusätzlich erhöht werden.

Es ist bereits eingangs darauf hingewiesen worden, dass die Montage des erfindungsgemäßen Schutzplankenstrangs erleichtert und vereinfacht ist. Nach Aufbau der Stahlkonstruktion werden die Rundhölzer in den Längsschienen positioniert und mit diesen verschraubt. Dies ist bereits mit weniger Arbeits- und Zeitaufwand möglich und kann mit einfachen Hilfsmitteln geschehen. Die Montagearbeiten können zudem weiter erleichtert werden, wenn an den Pfosten unterhalb der Längsschienen Stützkonsolen als Montageauflager für die Rundhölzer festlegbar sind. Die Stützkonsolen werden vor der Montage der Rundhölzer an den Pfosten angebracht. Anschließend können die Rundhölzer dort aufgelegt, montagegerecht in den Längsschienen positioniert und sodann mit den Längsschienen verbunden werden. Hierbei liegen sie auf den Stützkonsolen auf, so dass die Montagearbeiten ohne übermäßigen Kraftaufwand oder Absturzgefahr der Rundhölzer durchgeführt werden können. Nach der Montage werden die Stützkonsolen entfernt.

Sowohl aus optischen Gründen als auch aus Sicherheitsgründen können die Vertikalpfosten mindestens teilweise mit einer Ummantelung versehen sein. Hierbei kann es sich um eine farbliche Ummantelung handeln, um die verzinkten Stahlpfosten optisch an das Holz des Leitholms anzupassen. Die Ummantelung kann auch Stoß- und Anprallschutzfunktion übernehmen. In diesem Zusammenhang ist es auch möglich, die Pfosten mit einer Kunststoffummantelung zu versehen. Als besonders zweckmäßig wird eine Holzummantelung der Vertikalpfosten angesehen. Hierbei handelt es sich um ein Naturmaterial, welches optisch an die Gesamtoptik des Schutzplankenstrangs angepasst ist und zudem stoßabsorbierende Eigenschaften besitzt.

Die Erfindung ist nachfolgend anhand von in den Zeichnungen dargestellten Ausführungsbeispielen näher beschrieben. Es zeigen:
- Figur 1: in perspektivischer Darstellungsweise einen Ausschnitt aus einem erfindungsgemäßen Schutzplankenstrang in einer Vorderansicht;
- Figur 2: die Darstellung gemäß der Figur 1 in einer rückwärtigen Ansicht;
- Figur 3: ebenfalls in einer Perspektive einen weiteren Schutzplankenstrang in einer rückwärtigen Ansicht;
- Figur 4: eine weitere Ausführungsform eines Schutzplankenstrangs in der Perspektive und rückwärtiger Ansicht;
- Figur 5: in einer horizontalen Schnittdarstellung den Stoßbereich zwischen zwei Rundhölzern;
- Figur 6: in vergrößerter Darstellungsweise einen Ausschnitt aus dem Stoßbereich des Schutzplankenstrangs gemäß der Figur 2;
- Figur 7: eine Stirnansicht auf die Darstellung der Figur 6 gemäß dem Pfeil A;
- Figur 8: eine weitere Ausführungsform eines Schutzplankenstrangs in der Perspektive in einer Vorderansicht;
- Figur 9: die Darstellung des Schutzplankenstrangs gemäß Figur 8 in einer rückwärtigen Ansicht;
- Figur 10: eine weitere Alternative eines Schutzplankenstrangs in perspektivischer Darstellungsweise in einer Vorderansicht;
- Figur 11: den Schutzplankenstrang gemäß der Figur 10 in einer rückwärtigen Ansicht;
- Figur 12: die Darstellung gemäß Figur 7, jedoch ohne Stützkonsole;
- Figur 13: eine Stirnansicht auf die Darstellung der Figur 4 in Richtung des Pfeils B gesehen;
- Figur 14: eine Stirnansicht auf die Darstellung der Figur 8 in Richtung des Pfeils C gesehen und
- Figur 15: eine Stirnansicht auf die Darstellung der Figur 10 in Richtung des Pfeils D gesehen.

Einander entsprechende Bauteile bzw. Bauteilkomponenten tragen in allen Figuren die gleichen Bezugszeichen.

In den Figuren 1 und 2 ist ein Schutzplankenstrang 1 zur Anordnung neben einer Fahrbahn 2 dargestellt. Der Schutzplankenstrang 1 weist mehrere am Boden festgelegte Pfosten 3 aus Stahl und einen horizontalen Leitholm 4 aus schussweise aneinander gesetzten Rundhölzern 5 auf.

Wie auch die Figuren 6 und 12 erkennen lassen, besitzen die Pfosten 3 einen C-förmigen Querschnitt und sind zur Erhöhung der Knicksteifigkeit auf ihrer von der Fahrbahn 2 abgewandten offenen Seite 6 am bodenseitigen Endabschnitt 7 durch ein Verstärkungsblech 8 verschlossen.

Die Rundhölzer 5 erstrecken sich an parallel veraufenden Längsschienen 9 aus Metall, wobei die Längsschienen 9 über metallische Abstandshalter 10 an den Pfosten 3 befestigt sind. Insbesondere anhand der Figuren 6, 7 und 12 erkennt man, dass die Längsschienen 9 einen trapezförmigen Querschnitt aufweisen mit einem vertikal gerichteten Steg 11 und zwei sich vom Steg 11 schräg nach vorne in Richtung zur Fahrbahn 2 erstreckenden Schenkeln 12, 13.

Die Abstandshalter 10 bestehen aus Stahl und weisen ebenfalls einen trapezförmigen Querschnitt auf. Mit ihrem pfostenseitigen Montagesteg 14 sind die Abstandshalter 10 an den Pfosten 3 über Bolzenschrauben 15 und Muttern 16 festgelegt. Jede Bolzenschraube 15 durchdringt hierbei den Montagesteg 14 des Abstandshalters 10 und die vordere Flanschseite 17 des Pfostens 3. Die schräg gestellten Seitenschenkel 18, 19 jedes Abstandshalters 10 laufen in Endlaschen 20, 21 aus, die sich in einer Vertikalebene erstrecken. Die Endlaschen 20, 21 dienen der Verbindung der Abstandshalter 10 mit den Längsschienen 9. Die Verbindung zwischen einer Längsschiene 9 und einem Abstandshalter 10 kann sowohl schweißtechnisch als auch mittels Schraubbolzen erfolgen. In den Figuren 7 und 12 beispielsweise ist eine Verbindung über eine Schweißnaht 22 dargestellt.

Die an den Pfosten 3 festgelegten Längsschienen 9 bilden eine durchgehende kanalartige Aufnahme für die Rundhölzer 5. Hierzu sind zwei aufeinander folgende Längsschienen 9 mit ihren Enden 23, 24 überlappend durch Schraubbolzen 25 und Muttern 26 untereinander verbunden, wie dies insbesondere in der Figur 5 deutlich wird.

Die sich überlappenden Enden 23, 24 sind gegenüber den angrenzenden Längenabschnitten 27 der Längsschienen 9 von den Rundhölzern 5 weg weisend abgekröpft. Hierzu gehen die Längenabschnitte 27 über einen von den Rundhölzern 5 weg nach hinten abgekanteten Schrägabschnitt 28 in die Enden 23 bzw. 24 über. Durch die Verkröpfung der Enden 23, 24 ist ein Freiraum 29 gebildet zur Aufnahme der Schraubenköpfe 30 der Schraubbolzen 25.

Die Rundhölzer 5 werden in den Längsschienen 9 positioniert und durchgehend aneinander stoßend montiert. Dies ist durch die Verkröpfung der Enden 23, 24 möglich. Zur Festlegung werden die Rundhölzer 5 mit den Enden 23, 24 der Längsschienen 9 über Befestigungsbolzen 31 verbunden, wobei die Befestigungsbolzen 31 die Rundhölzer 5 und die Enden 23, 24 quer durchsetzen. Die Köpfe 32 der Befestigungsbolzen 30, 31 sind in fahrbahnseitigen Ausnehmungen 33 der Rundhölzer 5 versenkt. Die Verspannung der Befestigungsbolzen 31 mit den Rundhölzern 5 und den Enden 23, 24 erfolgt über Muttern 34, die pfostenseitig auf die über die Enden 23, 24 vorkragenden Gewindeabschnitte der Befestigungsbolzen 31 aufgeschraubt und festgezogen werden.

Als Montagehilfe sind an den Pfosten 3 unterhalb der Längsschienen 9 Stützkonsolen 35 festlegbar, wie dies insbesondere in den Figuren 6 und 7 zu erkennen ist. Bei der Montage können die Rundhölzer 5 auf die Stützkonsolen 35 aufgelegt und einbaugerecht positioniert werden. Anschließend erfolgt die Festlegung an den Längsschienen 9 durch die Befestigungsbolzen 31. Dies kann in einfacher Weise manuell erfolgen, da das Gewicht der Rundhölzer 5 bei den Montagearbeiten von den Stützkonsolen 35 getragen wird. Im Anschluss an die Montagearbeiten können die Stützkonsolen 35 demontiert werden.

Die Rundhölzer 5 bilden den durchgehenden Leitholm 4, der in den Längsschienen 9 aufgenommen und arretiert ist. Hierbei werden die Rundhölzer 5 von den Längsschienen 9 durch die Schenkel 12, 13 teilweise umgriffen und oberseitig bzw. unterseitig abgestützt.

Die Ausführungsform eines Schutzplankenstrangs 36 gemäß der Figur 3 entspricht der zuvor beschriebenen. Allerdings ist der Abstand zwischen den Pfosten 3 entlang des Schutzplankenstrangs 36 enger gesetzt als beim Schutzplankenstrang 1.

ln den Figuren 4 und 13 ist ein Schutzplankenstrang 37 dargestellt, bei dem zwischen die Abstandshalter 10 und die Pfosten 3 metallische Längsprofile 38 eingegliedert sind, die parallel und durchgehend zum Leitholm 4 verlaufen. Die Längsprofile 38 besitzen einen C-förmigen Querschnitt und sind über Schraubbolzen 39 mit den Pfosten 3 einerseits und mit den Abstandshaltern 10 andererseits verbunden.

Der Schutzplankenstrang 40, wie in den Figuren 8, 9 und 14 zu erkennen, weist zusätzlich zum oberen Leitholm 4 einen Unterfahrschutz auf, der aus einzelnen Schüssen von im Querschnitt C-förmigen Metallholmen 41 besteht. Diese sind unter Eingliederung von Distanzkörpern 42 an den Pfosten festgelegt. Die Distanzkörper 42 sind von kurzen Rohrabschnitten gebildet, die in geeigneter Weise, vorzugsweise schraubtechnisch, mit den Pfosten 3 einerseits und den Metallholmen 41 andererseits verbunden sind.

Einen Schutzplankenstrang 43 mit sehr hohem Aufhaltevermögen und dementsprechend hoher Aufhaltestufe ist den Figuren 10, 11 und 15 zu entnehmen.

Hierbei ist unterhalb des oberen Leitholms 4 ein zweiter Leitholm 44 aus Rundhölzern 5 angeordnet, so dass eine Doppelplankenanordnung gebildet wird.

Der obere Leitholm 4 aus Rundhölzern 5 ist in den Längsschienen 9 positioniert, die über die Abstandshalter 10 und metallische Längsprofile 38 an den Pfosten 3 festgelegt sind. Beim unteren Leitholm 44 sind die Abstandshalter 10 direkt an den Pfosten 3 festgelegt. Demzufolge steht der obere Leitholm 4 um ein Maß x, welches der Dicke des Längsprofils 38 entspricht, gegenüber dem unteren Leitholm 44 vor.

### Bezugszeichen:

- 1 -: Schutzplankenstrang
- 2-: Fahrbahn
- 3-: Pfosten
- 4-: Leitholm
- 5-: Rundholz
- 6 -: Seite v. 3
- 7 -: Endabschnitt v. 3
- 8 -: Verstärkungsblech
- 9 -: Längsschiene
- 10 -: Abstandshalter
- 11 -: Steg
- 12 -: Schenkel
- 13 -: Schenkel
- 14 -: Montagesteg
- 15 -: Bolzenschraube
- 16 -: Mutter
- 17 -: Flanschseite v. 3
- 18 -: Seitenschenkel
- 19 -: Seitenschenkel
- 20 -: Endlasche
- 21 -: Endlasche
- 22 -: Schweißnaht
- 23 -: Ende v. 9
- 24 -: Ende v. 9
- 25 -: Schraubbolzen
- 26 -: Mutter
- 27 -: Längenabschnitt
- 28 -: Schrägabschnitt
- 29 -: Freiraum
- 30 -: Schraubenkopf v. 25
- 31 -: Befestigungsbolzen
- 32 -: Kopf v. 31
- 33 -: Ausnehmung in 5
- 34 -: Mutter
- 35 -: Stützkonsole
- 36 -: Schutzplankenstrang
- 37 -: Schutzplankenstrang
- 38 -: Längsprofil
- 39 -: Schraubbolzen
- 40 -: Schutzplankenstrang
- 41 -: Metallholm
- 42 -: Distanzkörper
- 43 -: Schutzplankenstrang
- 44 -: Leitholm

- x -: Überstand zw. 4 u. 38
- A -: Pfeil
- B -: Pfeil
- C-: Pfeil
- D-: Pfeil

## Patentansprüche

1. Schutzplankenstrang zur Anordnung neben einer Fahrbahn (2), der mehrere am Boden festgelegte, vertikale metallische Pfosten (3) und einen horizontalen Leitholm (4) aus schussweise aneinander gesetzten Rundhölzern (5) aufweist, wobei sich die Rundhölzer (5) an parallel verlaufenden Längsschienen (9) aus Metall erstrecken, und die Längsschienen (9) über metallische Abstandshalter (10) an den Pfosten (3) befestigt sind, **dadurch gekennzeichnet, dass** die Längsschienen (9) einen trapezförmigen Querschnitt aufweisen mit einem Steg (11) und zwei Schenkeln (12, 13), wobei die Rundhölzer (5) von den Längsschienen (9) teilweise umgriffen sind, und dass aufeinander folgende Längsschienen (9) mit ihren Enden (23, 24) überlappend verbunden sind, wobei die sich überlappenden Enden (23, 24) gegenüber den angrenzenden Längenabschnitten (27) der Längsschienen (9) von den Rundhölzern (5) weg weisend abgekröpft sind.

2. Schutzplankenstrang nach Anspruch 1, **dadurch gekennzeichnet, dass** die Enden (23, 24) zweier aufeinander folgender Längsschienen (9) durch Schraubbolzen (25) untereinander verbunden sind.

3. Schutzplankenstrang nach Patentanspruch 1 oder 2, **dadurch gekennzeichnet, dass** durch die Verkröpfung der Enden (23, 24) ein Freiraum (29) gebildet ist zur Aufnahme von Schraubenköpfen (30) oder Muttern der Schraubbolzen (25).

4. Schutzplankenstrang nach einem der Patentansprüche 1 bis 3, **dadurch gekennzeichnet, dass** die Rundhölzer (5) mit den Enden (23, 24) über Befestigungsbolzen (31) verbunden sind, wobei die Befestigungsbolzen (31) die Rundhölzer (5) und die Enden (23, 24) quer durchsetzen.

5. Schutzplankenstrang nach einem der Patentansprüche 1 bis 4, **dadurch gekennzeichnet, dass** zwischen die Abstandshalter (10) und die Pfosten (3) metallische Längsprofile (38) eingegliedert sind, wobei die Längsprofile (38) parallel zum Leitholm (4) verlaufen.

6. Schutzplankenstrang nach einem der Patentansprüche 1 bis 5, **dadurch gekennzeichnet, dass** unterhalb des Leitholms (4) ein zweiter Leitholm (44) angeordnet ist.

7. Schutzplankenstrang nach einem der Patentansprüche 1 bis 6, **dadurch gekennzeichnet, dass** unterhalb des Leitholms (4) ein aus einzelnen Schüssen bestehender Metallholm (41) unter Eingliederung von Distanzkörpern (42) an den Pfosten (3) festgelegt ist.

8. Schutzplankenstrang nach einem der Patentansprüche 1 bis 7, **dadurch gekennzeichnet, dass** die Pfosten (3) einen C-förmigen Querschnitt besitzen und auf ihrer von der Fahrbahn (2) abgewandten offenen Seite (6) am bodenseitigen Endabschnitt (7) durch ein Verstärkungsblech (8) verschlossen sind.

9. Schutzplankenstrang nach einem der Patentansprüche 1 bis 7, **dadurch gekennzeichnet, dass** an den Pfosten (3) unterhalb der Längsschienen (9) Stützkonsolen (35) als Montageauflager für die Rundhölzer (5) festlegbar sind.

10. Schutzplankenstrang nach einem der Patentansprüche 1 bis 9, **dadurch gekennzeichnet, dass** die Pfosten mindestens teilweise mit einer Ummantelung versehen sind.

## Claims

1. Crash barrier run for arranging alongside a roadway (2), which comprises a plurality of vertical metal posts (3) secured to the ground and a horizontal barrier beam (4) composed of round timbers (5) which are placed against one another in sections, wherein the round timbers (5) extend along longitudinal metal rails (9) running parallel, and the longitudinal rails (9) are fastened to the posts (3) via metal spacers (10), **characterized in that** the longitudinal rails (9) have a trapezoidal cross section with a web (11) and two flanges (12, 13), wherein the round timbers (5) are partially enclosed by the longitudinal rails (9), and **in that** successively following longitudinal rails (9) are connected in an overlapping manner by their ends (23, 24), wherein the overlapping ends (23, 24) are bent off with respect to the adjoining longitudinal portions (27) of the longitudinal rails (9) so as to be directed away from the round timbers (5).

2. Crash barrier run according to Claim 1, **characterized in that** the ends (23, 24) of two successively following longitudinal rails (9) are interconnected by means of screw bolts (25).

3. Crash barrier run according to Patent Claim 1 or 2, **characterized in that** the bent-off arrangement of the ends (23, 24) forms a clearance (29) for accommodating screw heads (30) or nuts of the screw bolts (25).

4. Crash barrier run according to one of Patent Claims 1 to 3, **characterized in that** the round timbers (5) are connected to the ends (23, 24) via fastening bolts (31), wherein the fastening bolts (31) pass transversely through the round timbers (5) and the ends (23, 24) .

5. Crash barrier run according to one of Patent Claims 1 to 4, **characterized in that** longitudinal metal profiles (38) are interposed between the spacers (10) and the posts (3), wherein the longitudinal profiles (38) run parallel to the barrier beam (4).

6. Crash barrier run according to one of Patent Claims 1 to 5, **characterized in that** a second barrier beam (44) is arranged below the barrier beam (4).

7. Crash barrier run according to one of Patent Claims 1 to 6, **characterized in that** a metal beam (41) composed of individual sections is secured, below the barrier beam (4), to the posts (3) via interposed spacer elements (42).

8. Crash barrier run according to one of Patent Claims 1 to 7, **characterized in that** the posts (3) have a C-shaped cross section and, on their open side (6) facing away from the roadway (2), are closed off by a reinforcing plate (8) at the ground-adjacent end portion (7).

9. Crash barrier run according to one of Patent Claims 1 to 7, **characterized in that** support brackets (35) serving as mounting supports for the round timbers (5) can be secured to the posts (3) below the longitudinal rails (9).

10. Crash barrier run according to one of Patent Claims 1 to 9, **characterized in that** the posts are provided at least in part with a casing.

## Revendications

1. Glissière de sécurité pour l'agencement à proximité d'une voie de circulation (2), qui comprend plusieurs poteaux métalliques verticaux (3) fixés sur le sol et un longeron de guidage horizontal à partir de rondins (5) mis bout à bout, dans lequel les rondins (5) s'étendent sur des rails longitudinaux en métal (9), et les rails longitudinaux (9) sont fixés par l'intermédiaire d'entretoises métalliques (10) sur les poteaux (3), **caractérisée en ce que** les rails longitudinaux (9) présentent une coupe transversale trapézoïdale avec une âme (11) et deux ailes (12, 13), les rondins (5) étant partiellement emprisonnés par les rails longitudinaux (9), et **en ce que** les rails longitudinaux (9) agencés de façon successive sont reliés à leurs extrémités (23, 24) par chevauchement, tandis que les extrémités (23, 24) en chevauchement sont coudées par rapport aux sections longitudinales (27) des rails longitudinaux (9) des rondins (5) dans le sens de la circulation.

2. Glissière de sécurité selon la revendication 1, **caractérisée en ce que** les extrémités (23, 24) de deux rails longitudinaux successifs (9) sont raccordées entre elles par des boulons filetés.

3. Glissière de sécurité selon la revendication 1 ou 2, **caractérisée en ce que**, par le coudage des extrémités (23, 24) est formé un espace libre (29) destiné à recevoir des têtes de vis (30) ou des écrous des boulons filetés (25).

4. Glissière de sécurité selon l'une des revendications 1 à 3, **caractérisée en ce que** les rondins (5) sont raccordés à leurs extrémités (23, 24) par l'intermédiaire de boulons de fixation (31), les boulons de fixation (31) traversant transversalement les rondins (5) et les extrémités (23, 24).

5. Glissière de sécurité selon l'une des revendications 1 à 4, **caractérisée en ce qu'**entre les entretoises (10) et les poteaux (3), sont incorporés des profilés longitudinaux métalliques (38), les profilés longitudinaux (38) s'étendant parallèlement aux longerons de guidage (4).

6. Glissière de sécurité selon l'une des revendications 1 à 5, **caractérisée en ce qu'**au-dessous des longerons de guidage (4), est agencé un second longeron de guidage (44).

7. Glissière de sécurité selon l'une des revendications 1 à 6, **caractérisée en ce qu'**au-dessous du longeron de guidage (4), est fixé un longeron métallique (41) consistant en des tronçons individuels, avec incorporation d'éléments d'entretoise (42) sur les poteaux (3).

8. Glissière de sécurité selon l'une des revendications 1 à 7, **caractérisée en ce que** les poteaux présentent une section transversale en forme de C et, sur leur côté ouvert (6) détourné de la voie de circulation (2), sont fermés à la section d'extrémité au sol (7) par une tôle de renforcement (8).

9. Glissière de sécurité selon l'une des revendications 1 à 7, **caractérisée en ce que**, sur les poteaux (3) au-dessous des rails longitudinaux (9), peuvent être fixées des consoles d'appui (35) en tant que support de montage pour les rondins (5).

10. Glissière de sécurité selon l'une des revendications 1 à 9, **caractérisée en ce que** les poteaux sont au moins partiellement munis d'un enrobage.
